# EUROPÄISCHE PATENTSCHRIFT

(11) **EP 1 586 700 B1**
(45) Veröffentlichungstag und Bekanntmachung des Hinweises auf die Patenterteilung: **09.09.2009**
(21) Anmeldenummer: 05101694.7
(22) Anmeldetag: 04.03.2005
(51) Int. Cl.: D21F 5/04, D21F 5/02

(54) **Papiermaschine**
Paper machine
Machine à papier

(30) Priorität: 13.04.2004 DE 102004017815
(43) Veröffentlichungstag der Anmeldung: 19.10.2005
(73) Patentinhaber: Voith Patent GmbH, 89522 Heidenheim (DE)
(72) Erfinder: Lomic, Stevan Dr., 1130 Wien (AT); Wischmann, Ralf, 88368 Bergatreute (DE); Bubik, Alfred Dr., 88212 Ravensburg (DE)
(74) Vertreter: Kunze, Klaus

(56) Entgegenhaltungen:
- DE-A1- 3 532 853
- US-B1- 6 189 233

## Beschreibung

Die Erfindung bezieht sich auf eine Maschine zum Herstellen einer Papier-, Karton-, Tissue- oder einer anderen Faserstoffbahn aus einer Faserstoffsuspension mit einer einen beheizten Trockenzylinder und eine Druckhaube umfassenden Trockenanordnung und mit einer eingangsseitigen und einer ausgangsseitigen Leitwalze zum Führen der Faserstoffbahn zusammen mit mindestens einem Sieb und einem undurchlässigen Band um den Trockenzylinder herum, wobei vor der eingangsseitigen Leitwalze in einem von dem undurchlässigen Band und dem mindestens einen Sieb gebildeten Spalt ein Saugkasten zur Erzeugung eines Unterdrucks an das mindestens eine Sieb angestellt ist.

In der DE 35 32 853 C2 werden ein Verfahren und eine Vorrichtung zum Trocknen einer Bahn aus Papier, Karton oder ähnlichem beschrieben. Die Bahn wird, während sie an einem Wasser und Wasserdampf aufnehmenden Zwischenband anliegt, vor Erreichen eines Trocknungsbereichs einer Entlüftungsbehandlung unterzogen. Das Zwischenband wird in einem Trocknungsbereich um den Zylinder herumgeführt. Die Bahn wird während ihres Umlaufs um den Zylinder von einem Metallband bedeckt. Das Metallband wird nach dem Verlassen des Zylinders in einer Rückführschleife zu dem Trocknungsbereich zurückgeführt.

Das Zwischenband wird nach dem Verlassen des Zylinders von kondensiertem Wasser befreit. Die Bahn wird zwischen dem Zwischenband und dem Metallband um den Zylinder herumgeführt, während dieser gekühlt wird. Die Erwärmung des Metallbandes erfolgt in der Rücklaufschleife, und das erwärmte Metallband erwärmt die Außenseite der um den Zylinder umlaufenden Bahn in direktem Kontakt.

Das Dokument US 6,189,233 B1 betrifft eine Trockenpartie einer Maschine zur Herstellung und/oder Bearbeitung einer Materialbahn, insbesondere Papier- oder Kartonbahn. Die Trockenpartie besteht aus mindestens einem beheizbaren Trockenzylinder der auf einem Teil seines Umfangs von einer Materialbahn, einem ersten Stützband und einem Dichtband umschlungen ist, wobei die Materialbahn die Oberfläche des Trockenzylinders berührt. Diesem Bereich ist eine Druckhaube zugeordnet, welche mit einem gasförmigen oder flüssigen Druckmedium gespeist wird. Dadurch wird auf den Trockenzylinder ein Druck ausgeübt. Die Temperatur des gasförmigen oder flüssigen Druckmediums ist geringer als die Temperatur außerhalb des Umschlingungsbereichs. Desweiteren ist ein zweites Stützband zwischen dem ersten Stützband und dem Dichtband angeordnet. Die Struktur des zweiten Stützbandes ist gröber als die des ersten Stützbandes. Das aus der Materialbahn austretende Wasser wird von den Stützbändern aufgenommen und weggeführt.

Auch aus der EP 0 890 675 A2 ist eine Vorrichtung zum Trocknen einer Faserstoffbahn mittels eines Trockenzylinders bekannt. Hierbei wird die Faserstoffbahn unterhalb eines als Trocknungsband bezeichneten Siebs und eines undurchlässigen Bandes über den Trockenzylinder geführt. Vor einer das undurchlässige Band an den Trockenzylinder heranführenden Leitwalze ist an das Sieb eine Kammer zum Entfernen der Luft angestellt.

Das undurchlässige Band wird oberhalb des Trockenzylinders mittels Wasser gekühlt, so dass die aus der Faserstoffbahn verdunstete Feuchtigkeit in dem Sieb wieder kondensiert und diesem anschließend mittels einer Saugvorrichtung entzogen wird.

Es ist die Aufgabe der Erfindung, eine Maschine der eingangs genannten Art so zu verbessern, dass die Entwässerungsleistung in der Trockenanordnung gesteigert wird.

Erfindungsgemäß wird diese Aufgabe dadurch gelöst, dass vor der eingangsseitigen Leitwalze in einem von dem undurchlässigen Band und dem mindestens einen Sieb gebildeten Spalt ein Saugkasten zur Erzeugung eines Unterdrucks an das mindestens eine Sieb angestellt ist.

Die Erfindung beruht darauf, dass damit eine Möglichkeit zum Konditionieren eines Siebs realisiert wird, die darin besteht, das Sieb zu evakuieren und die Kondensation von Dampf in der Abwesenheit von Luft wesentlich besser stattfindet. Um zu gewährleisten, dass keine Luft in dem Sieb oder in den Sieben vorhanden ist, wird das Sieb bzw. werden die Siebe entsprechend konditioniert. Durch den Einsatz einer Saugvorrichtung oder durch das Einblasen von Dampf wird eine bessere Kondensation des aus der Faserstoffbahn heraustretenden Dampfes auf der kalten Seite der Trockenanordnung erreicht. Auch das Risiko der Rückbefeuchtung der Faserstoffbahn während des Trocknungsprozesses verringert sich.

Vorteilhafte Weiterbildungen der Erfindung ergeben sich aus den Unteransprüchen, der Beschreibung und den Zeichnungen.

Eine andere erfindungsgemäße Möglichkeit zum Konditionieren eines Siebs besteht darin, dass vor der eingangsseitigen Saugwalze in einem von dem undurchlässigen Band und dem mindestens einen Sieb gebildeten Spalt eine Dampfblasvorrichtung zum Einblasen von Dampf in das mindestens eine Sieb angeordnet ist.

Die Dampfblasvorrichtung zum Einblasen von Dampf in das mindestens eine Sieb kann auch zusätzlich zu dem Saugkasten in Laufrichtung der Faserstoffbahn unmittelbar vor diesem angeordnet sein.

Zusätzlich oder alternativ lässt sich vorsehen, dass auf der dem vor der eingangsseitigen Saugwalze in einem von dem undurchlässigen Band und dem mindestens einen Sieb gebildeten Spalt gegenüberliegenden Seite eine weitere Dampfblasvorrichtung zum Einblasen von Dampf in das mindestens eine Sieb angeordnet ist.

In Verbindung mit den oben dargestellten Ausführungsformen lässt sich vorsehen, dass das mindestens eine Sieb über eine vor der eingangsseitigen Leitwalze angeordnete Walze mit einer ortsfesten Saugzone geführt wird und dass die Faserstoffbahn von einem durch die Saugzone erzeugten Unterdruck von einem weiteren Sieb auf das mindestens eine Sieb überführt wird. Auch in diesem Fall lässt sich eine Saugvorrichtung oder eine Vorrichtung zum Aufbringen von Dampf in dem von dem mindestens einen Sieb mit dem undurchlässigen Band gebildeten Spalt unterbringen.

Anhand der Zeichnungen wird die Erfindung nachfolgend in zwei Ausführungsbeispielen näher erläutert. Es zeigen:
- Fig. 1: eine Trockenanordnung mit einem dieser in Laufrichtung der Faserstoffbahn 2 in einem von einem Sieb 5 und einem undurchlässigen Band 8 gebildeten Spalt vorgeordneten Saugkasten 10,
- Fig. 2: eine Trockenanordnung gemäß Fig. 1, in der zusätzlich zwei Dampfblasvorrichtungen 11,12 zu beiden Seiten des Siebs 5 und der Faserstoffbahn 2 angeordnet sind,
- Fig. 3: eine Trockenanordnung mit einer dieser in Laufrichtung der Faserstoffbahn 2 in einem von dem Sieb 5 und dem undurchlässigen Band 8 gebildeten Spalt vorgeordneten Dampfblasvorrichtung 13 und
- Fig. 4: die Trockenanordnung gemäß Fig. 3, in der zusätzlich eine Leitwalze 14 mit einer Saugzone zum Überführen der Faserstoffbahn 2 eingesetzt wird.

Eine Trockenanordnung 1 (Fig. 1) in einer Maschine zur Herstellung einer Faserstoffbahn 2 umfasst einen beheizbaren Trockenzylinder 3, der auf seiner Oberseite von einer Druckhaube 4 umgeben ist, in der ein kühlendes Medium strömt, um die von dem Trockenzylinder 3 abgegebene Wärme aufzunehmen, die die Faserstoffbahn 2 erwärmt, wobei ihr gleichzeitig Feuchtigkeit entzogen wird. Die von der Faserstoffbahn 2 abgegebene Feuchtigkeit wird von einem zusammen mit der Faserstoffbahn 2 um den Trockenzylinder 3 herumbewegten feinmaschigen Sieb 5 aufgenommen. Zusätzlich kann über dem Sieb 5 ein weiteres grobmaschiges Sieb mitgeführt werden. Dieses wird zusammen mit dem Sieb 5 über eine Umlenkwalze 6 und eine Leitwalze 7 zu dem Trockenzylinder 3 geführt.

Zwischen dem grobmaschigen Sieb, sofern dieses vorhanden ist, und der Druckhaube 4 läuft ein undurchlässiges Band 8, das ein Entweichen der Feuchtigkeit verhindert und eine Abdichtung gegenüber der Druckhaube 4 bewirkt, so dass auch ein in der Druckhaube 4 strömendes Medium nicht zwischen den seitlichen Wänden und der Bespannung 7 entweichen kann.

Die Leitwalze 7 ist ebenso wie eine weitere Leitwalze 9, über die die Faserstoffbahn 2, das Sieb 5, das grobmaschige Sieb und das Band 8 gemeinsam von dem Trockenzylinder 3 weggeführt werden, unterhalb des Trockenzylinders 3 angebracht. Beide Leitwalzen 7, 9 können zusätzlich den Trockenzylinder 3 gegen seine Gewichtskraft und die der Druckhaube 4 abstützen.

In dem Spalt, den die Faserstoffbahn 2 und das oberhalb von ihr geführte Sieb 5 mit der Bespannung 8 bilden, ist ein Saugkasten 10 angebracht. Der Saugkasten 10 hat an seinem vorderen Ende eine vorzugsweise an den Umfang der Leitwalze 7 angepasste Kontur, um das erneute Eindringen von Luft zu verhindern und effektiv die in dem Sieb 5 oder, soweit es vorhanden ist, auch aus dem grobmaschigen Sieb die in ihm bzw. ihnen enthaltene Luft abzusaugen und die Faserstoffbahn 2 an das Sieb 5 anzusaugen, so dass die Faserstoffbahn 2 während der Umschlingung um den Trockenzylinder 3 um so besser ihre Feuchtigkeit an das Sieb 5 abgibt.

In einer weiteren Anordnung (Fig. 2) sind zusätzlich zu dem Saugkasten 10 zwei Dampfblasvorrichtungen oder -düsen 11, 12 angeordnet, die ebenfalls die Entfeuchtung der Faserstoffbahn 2 unterstützen, indem sie Wasserdampf in das Sieb 5 und, soweit vorhanden, auch in das grobmaschige Sieb hineinblasen. Im Fall der Dampfblasvorrichtung 12 wird der Dampf auf die Faserstoffbahn 2 geblasen.

Auf diese Weise wird die in dem Sieb 5 vorhandene Luft durch Dampf ersetzt, der durch die Abkühlung mittels des in der Druckhaube 4 strömenden Mediums kondensiert und dadurch einen Unterdruck erzeugt. Aufgrund dieses Unterdrucks wird das Entweichen der Feuchtigkeit aus der Faserstoffbahn 2 erleichtert. Auch in dem Sieb 5 kondensiertes Wasser wird durch den Saugkasten 10 aus dem Sieb 5 entfernt.

In einer weiteren Ausführungsform (Fig. 3) ist anstelle des Saugkastens 10 eine Dampfblasvorrichtung 13 in dem Spalt vorgesehen, den das Sieb 5 und das Band 8 miteinander bilden. Auch in diesem Fall wird die in dem Sieb 5 zunächst vorhandene Luft durch Wasserdampf ersetzt, der unter der Druckhaube 4 kondensiert. Der Saugkasten 10 kann zur Unterdruckerzeugung eine Injektorvorrichtung besitzen.

In einer anderen Ausführungsform der Erfindung (Fig. 4) ist ebenfalls die Dampfblasvorrichtung 13 in dem von dem Sieb 5 und dem Band 8 gebildeten Spalt vorgesehen. Zusätzlich wird das Sieb 5 über eine Umlenkwalze 14 geführt, die mit einer ortsfesten Saugzone 15 ausgestattet ist. Diese saugt die Faserstoffbahn 2 von einem Sieb 16 auf der Unterseite der Faserstoffbahn 2 ab, so dass diese gemeinsam mit dem Sieb 5 unter der Dampfblasvorrichtung 13 in Richtung zu dem Trockenzylinder 3 vorbeigeführt wird. Das Sieb 16 wird über eine Umlenkwalze 17 von der Trockenanordnung weggeführt. Anstelle der Dampfblaseinrichtung 13 kann auch in dieser Anordnung der Saugkasten 10 eingesetzt werden.

## Patentansprüche

1. Maschine zum Herstellen einer Papier-, Karton-, Tissue- oder einer anderen Faserstoffbahn (2) aus einer Faserstoffsuspension mit einer einen beheizten Trockenzylinder (3) und eine Druckhaube (4) umfassenden Trockenanordnung (1) und mit einer eingangsseitigen (7) und einer ausgangsseitigen Leitwalze (9) zum Führen der Faserstoffbahn (2) zusammen mit mindestens einem Sieb (5) und einem undurchlässigen Band (8) um den Trockenzylinder (3) herum, wobei dem Trockenzylinder (3) in Laufrichtung der Faserstoffbahn (2) und des mindestens einen Siebes (5) ein Mittel (10, 11, 12, 13) zum Entfernen von in dem mindestens einem Sieb (5) enthaltener Luft vorgeordnet ist,
**dadurch gekennzeichnet,**
**dass** vor der eingangsseitigen Leitwalze (7) in einem von dem undurchlässigen Band (8) und dem mindestens einen Sieb (5) gebildeten Spalt ein Saugkasten (10) zur Erzeugung eines Unterdrucks an das mindestens eine Sieb (5) angestellt ist.

2. Maschine nach Anspruch 1,
**dadurch gekennzeichnet,**
**dass** vor der eingangsseitigen Saugwalze (7) in einem von dem undurchlässigen Band (8) und dem mindestens einen Sieb (5) gebildeten Spalt eine erste Dampfblasvorrichtung (11) zum Einblasen von Dampf in das mindestens eine Sieb (5) angeordnet ist.

3. Maschine nach Anspruch 1,
**dadurch gekennzeichnet,**
**dass** vor dem Saugkasten (10) eine erste Dampfblasvorrichtung (11) zum Einblasen von Dampf in das mindestens eine Sieb (5) angeordnet ist.

4. Maschine nach einem der Ansprüche 1 bis 3,
**dadurch gekennzeichnet,**
**dass** auf der dem vor der eingangsseitigen Saugwalze (7) in einem von dem undurchlässigen Band (8) und dem mindestens einen Sieb (5) gebildeten Spalt gegenüberliegenden Seite eine zweite Dampfblasvorrichtung (12) angeordnet ist.

5. Maschine nach einem der Ansprüche 1 bis 4,
**dadurch gekennzeichnet,**
**dass** das mindestens eine Sieb (5) über eine vor der eingangsseitigen Leitwalze (7) angeordnete Walze (14) mit einer ortsfesten Saugzone (15) überführbar ist und dass die Faserstoffbahn (2) von einem durch die Saugzone erzeugten Unterdruck von einem weiteren Sieb (16) auf das mindestens eine Sieb (5) überführbar ist.

## Claims

1. Machine for manufacturing a web (2) of paper, board, tissue or another fibrous material from a suspension of fibrous material with a drying arrangement (1) comprising a heated drying cylinder (3) and a pressure hood (4), and with a guide roller (7) on the input side and a guide roller (9) on the output side, intended to guide the web (2) of fibrous material together with the at least one screen (5) and an impermeable band (8) around the drying cylinder (3),
a means (10, 11, 12, 13) for removing air present in the at least one screen (5) being arranged ahead of the drying cylinder (3) in the direction of travel of the web (2) of fibrous material and of the at least one screen (5),
**characterized in that**
a suction chamber (10) to produce a partial vacuum is positioned against the at least one screen (5) ahead of the guide roller (7) on the inlet side in a gap produced by the impermeable band (8) and the at least one screen (5).

2. Machine according to Claim 1,
**characterized in that**
a first vapour blowing device (11) for blowing vapour into the at least one screen (5) is arranged in front of the suction roller (7) on the inlet side in a gap produced by the impermeable band (8) and the at least one screen (5).

3. Machine according to Claim 1,
**characterized in that**
a first vapour blowing device (11) for blowing vapour into the at least one screen (5) is arranged in front of the suction chamber (10).

4. Machine according to Claims 1 to 3,
**characterized in that**
a second vapour blowing device (12) is arranged in front of the suction roller (7) on the inlet side in a gap on the opposite side formed by the impermeable band (8) and the at least one screen (5).

5. Machine according to Claims 1 to 4,
**characterized in that**
the at least one screen (5) is capable of being transported over a roller (14) with a fixed suction zone (15) arranged in front of the guide roller (7) on the inlet side, and that the web (2) of fibrous material is capable of being transferred by a partial vacuum produced through the suction zone from a further screen (16) onto the at least one screen (5).

## Revendications

1. Machine pour fabriquer une bande de papier, de carton, d'essuie-tout ou d'une autre matière fibreuse (2) à partir d'une suspension de matière fibreuse, avec une section de séchage (1) comprenant un cylindre de séchage chauffé (3) et une hotte sous pression (4) et avec un rouleau de déviation côté entrée (7) et un rouleau de déviation côté sortie (9) pour le guidage de la bande de matière fibreuse (2) en même temps qu'au moins une toile (5) et une bande imperméable (8) autour du cylindre de séchage (3), dans laquelle un moyen (10, 11, 12, 13) pour éliminer l'air contenu dans ladite au moins une toile (5) est disposé avant le cylindre de séchage (3) dans la direction de défilement de la bande de matière fibreuse (2) et de ladite au moins une toile (5), **caractérisée en ce qu'**un caisson aspirant (10) pour produire une dépression sur ladite au moins une toile (5) est installé avant le rouleau de déviation côté entrée (7) dans une fente formée par la bande imperméable (8) et ladite au moins une toile (5).

2. Machine selon la revendication 1, **caractérisée en ce qu'**un premier dispositif de soufflage de vapeur (11) pour insuffler de la vapeur dans ladite au moins une toile (5) est disposé avant le rouleau aspirant côté entrée (7) dans une fente formée par la bande imperméable (8) et ladite au moins une toile (5).

3. Machine selon la revendication 1, **caractérisée en ce qu'**un premier dispositif de soufflage de vapeur (11) pour insuffler de la vapeur dans ladite au moins une toile (5) est disposé avant le caisson aspirant (10).

4. Machine selon l'une quelconque des revendications 1 à 3, **caractérisée en ce qu'**un second dispositif de soufflage de vapeur (12) est disposé sur le côté opposé à la fente formée par la bande imperméable (8) et ladite au moins une toile (5) avant le rouleau aspirant côté entrée (7).

5. Machine selon l'une quelconque des revendications 1 à 4, **caractérisée en ce que** ladite au moins une toile (5) peut être transférée au moyen d'un rouleau (14) avec une zone aspirante fixe (15), disposé avant le rouleau de déviation côté entrée (7), et **en ce que** la bande de matière fibreuse (2) peut être transférée d'une autre toile (16) à ladite au moins une toile (5) par une dépression produite par la zone aspirante.
